# EUROPÄISCHE PATENTSCHRIFT

(11) **EP 0 388 708 B1**
(45) Veröffentlichungstag und Bekanntmachung des Hinweises auf die Patenterteilung: **01.06.1994**
(21) Anmeldenummer: 90104331.5
(22) Anmeldetag: 07.03.1990
(51) Int. Cl.: B21C 49/00, B21B 41/10

(54) **Bandspeicher für einen kontinuierlichen Betrieb von Walzstrassen**
Strip accumulator for the continuous operation of rolling lines
Accumulateur de bandes pour l'opération continue de lignes de laminage

(30) Priorität: 22.03.1989 DE 3909403
(43) Veröffentlichungstag der Anmeldung: 26.09.1990
(73) Patentinhaber: SMS SCHLOEMANN-SIEMAG AKTIENGESELLSCHAFT, 40237 Düsseldorf (DE)
(72) Erfinder: Klamma, Klaus, D-5912 Hilchenbach (DE); Richert, Withold, D-5142 Hückelhoven 2 (DE)
(74) Vertreter: Müller, Gerd, Dipl.-Ing.

(56) Entgegenhaltungen:
- AT-B- 299 103
- AT-B- 347 757
- AT-B- 370 348
- DE-A- 2 628 173
- DE-B- 2 140 901

## Beschreibung

Die Erfindung betrifft einen Bandspeicher für einen kontinuierlichen Betrieb von Walzstraßen, insbesondere einen schlingenbildenden Bandspeicher für Blechbänder in Bandbearbeitungsanlagen, bestehend aus einem im Sinn einer Schlingenveränderung auf Führungen verfahrbaren Schlingenwagen mit wenigstens einer Umlenkrolle für eine Bandschlinge und mit dem Schlingenwagen durch Zuglieder wie Seile, Ketten oder dergleichen verbundene, mit wenigstens einer Tragrolle für das Band versehene ebenfalls auf Führungen verfahrbare Stützwagen, sowie mit wenigstens einer Zuführrolle und einer Ableitrolle für das Band.

Bandspeicher für Walzbänder sind erforderlich, um die Walzgerüste in Walzwerken kontinuierlich betreiben zu können und zwar auch dann, wenn Einzelbunde, die vor Einführung in das Walzgerüst miteinander verbunden werden müssen, dem Walzwerk oder Walzgerüst zugeführt und von diesem gewalzt werden sollen. Um eine Verlangsamung der Walzgeschwindigkeit oder gar ein Anhalten des Walzwerkes oder der Walzgerüste zu vermeiden, muß ein Schlingenspeicher und ein Schlingenbildner irgendeiner Form vorgesehen werden, der in seiner Kapazität derart ausgelegt ist, daß das Band auch dann dem Walzgerüst bzw. Walzwerk kontinuierlich zugeführt werden kann, wenn die einzelnen Bunde vorbereitet bzw. miteinander verschweißt werden. Gleiche Überlegungen treffen für andere die Metallbänder verarbeitenden Anlagen zu, bspw. für Beizanlagen oder Glühöfen, die kontinuierlich betrieben werden und bei denen die unterschiedlich einlaufenden Bandgeschwindigkeiten ausgeglichen werden müssen. Zum Einsatz kommen je nach Platzverhältnissen Schlingentürme, Schlingengruben oder horizontal liegende Schlingenzieher.

Horizontal liegende Schlingenzieher bzw. horizontal angeordnete Bandspeicher sind aus dem druckschriftlichen Stand der Technik bekannt, insbesondere aus der DE-OS 1 953 169, der AT-PS 299 103 sowie aus der europäischen Patentanmeldung 0 110 864.

Der horizontal liegende Schlingenzieher nach der DE-OS 1 953 169 für Bandverarbeitungsanlagen mit Schlingenwagen und Tragrollen zeichnet sich dadurch aus, daß die Tragrollen in mehreren in Horizontalrichtung beweglichen sogenannten Nachläufern gelagert sind. Die die Nachläufer und den Schlingenwagen verbindenden Seile sind auf Seiltrommeln aufgewickelt und werden durch den Antrieb der Seiltrommeln konstant gespannt gehalten. Da der Schlingenwagen bei seinem Verfahren, im Sinne einer Verkürzung der Vorratsschlinge, die Nachläufer vor sich her schiebt, kommt der Rückstellkraft über die Seiltrommelantriebe lediglich die Aufgabe zu, die Verbindungsseile gespannt zu halten, so daß die jeweils folgenden Nachläufer erst durch den Schlingenwagen bewegt werden, wenn die Seillänge zwischen dem Schlingenwagen und dem jeweils folgenden Nachläufer aufgebraucht ist. Erfolgt der Seiltrommelantrieb durch eine Federtrommel haben die Federn nur eine geringe Standzeit von wenigen Monaten. Erfolgt der Seiltrommelantrieb elektrisch, muß jeder Motor eine eigene Regelung und eine eigene Energiezuführung haben. Beides ist von Nachteil.

Der horizontale Bandspeicher für Blechbänder gemäß der AT-PS 299 103 enthält einen verfahrbaren, vorzugsweise mit konstantem Moment im Sinne einer Schlaufenvergrößerung antreibbaren Schlingenwagen und mehrere Stützwagen, die entlang von Führungsschienen bewegbar sind. Ein endloses, um Umlenkrollen geführtes Seil ist mit dem Schlingenwagen und den Stützwagen verbunden. Von diesem Seil wird über Abnehmerrollen unter Zwischenschaltung von Untersetzungsgetrieben der Antrieb für die Stützwagen in der Weise abgeleitet, daß bei einer Bewegung des Schlingenwagens die Stützwagen untereinander den gleichen Abstand aufweisen. Ein besonderer Nachteil dieses Bandspeichers ist darin zu sehen, daß für jeden Wagen eine andere Übersetzung notwendig ist und daß eine hohe Verschmutzungsgefahr der Antriebsritzel und der Zahnstange zu keinen exakten Antriebs- und Übersetzungsverhältnissen führt.

Der horizontale Bandspeicher gemäß der EP-OS 0 110 864 zeigt ebenfalls einen verfahrbaren Schlingenwagen, an den einzelne Stützwagen mit Hilfe von flexiblen, gegen eine Rückstellkraft ausziehbare Zugglieder gekoppelt sind. Diese Zugglieder sollen zumindest bereichsweise elastisch dehnbar sein. Sie sind bspw. als Gummiseile oder dergleichen ausgebildet und werden schlingenbildend um Umlenkrollen geführt. Diese Ausbildung soll einen stoßfreien Antrieb der Stützwagen vom Schlingenwagen unter Wahrung eines gleichmäßigen Abstandes der einzelnen Stützwagen voneinander bewirken. Nachteilig bei diesem Bandspeicher ist, daß die flexiblen bzw. elastischen Gummiseile relativ schnell altern und spröde werden und deshalb unkontrolliert und unterschiedlich schnell verschleißen können und daß Gummiseile in der rauhen Walzwerksumgebung leicht beschädigt werden können, so daß auch deshalb die Gefahr eines Reißens der Gummiseile besteht.

Es ist die Aufgabe der nachfolgend beschriebenen Erfindung, unter Vermeidung der oben genannten Nachteile einen Bandspeicher zu schaffen, bei welchem die Verbindungen zwischen den Stützwagen und den Schlingenwagen wesentlich haltbarer sind. Bei einem Verfahren des Schlingenwagens im Sinne einer Schlingenveränderung sollen die Abstände der Stützwagen untereinander gleich bleiben, so daß für eine optimale Führung des Bandes auf den Tragrollen der Stützwagen Sorge getragen ist. Ferner soll ein stoßfreies Verfahren der Stützwagen ermöglicht werden. Die Lösung dieser Aufgabe geht aus den Patentansprüchen 1 bis 8 hervor.

Nach Anspruch 1 zeichnet sich der Bandspeicher der eingangs genannten Gattung durch eine mindestens an jedem Stützwagen angeordnete mit einem Drehmomentenwiderstand zusammenwirkende Kurventrommel aus, auf deren Trommelmantel als Zugglied ein Zugseil läuft, wobei der Drehmomentenwiderstand ein Drehmomentmotor mit konstantem Drehmoment ist. Die Vorteile des erfindungsgemäßen Bandspeichers liegen darin, daß sowohl bei Füllen als auch beim Entleeren des Speichers das Blechband von Tragrollen der Stützwagen optimal und kontinuierlich getragen wird, daß keine stoßartige Belastung beim Verfahren des Schlingenwagens auf die Stützwagen übertragen wird und daß der Einsatz hochbelastbarer Stahlseile, die Anordnung der Kurventrommel und der bevorzugte Einsatz eines Drehmomentenmotors zu einer sehr hohen Zuverlässigkeit des Systems führen. Der Drehmomentenmotor kann relativ klein ausgelegt werden, da er lediglich die Reibungsmomente zu überwinden hat. Auch bei einem Zurückfahren des Schlingenwagens halten die Stützwagen aufgrund der erfinderischen Maßnahmen untereinander gleiche Abstände ein. Durch die Kombination von Drehmomentenmotor und Kurventrommel wird ein der Seillänge direkt proportional abhängiger Seilzug erreicht.

Die weitere Ausbildung der Erfindung zeigt eine Kurventrommel mit ansteigender Kontur, auf der das Zugglied bei einem Verfahren des Schlingenwagens aufgewickelt bzw. abgewickelt wird. Die Herstellung einer solchen Kontur, vorzugsweise einer Konustrommel kann besonders kostengünstig erfolgen. Von Vorteil ist, wenn nach einer weiteren Ausbildung der Erfindung die Kurventrommel aus einem kurzen zylindrischen Abschnitt mit anschließend ansteigender Trommelkontur besteht. Der konische Teil der Trommel sollte vorzugsweise ein Durchmesserverhältnis von 1:3 bis 1:3,5 haben.

In Weiterbildung der Erfindung weist die konusförmige Trommelkontur schraubenförmig eingedrehte Seilrillen auf, so daß eine exakte Führung des Zugseiles auf dem Konus sichergestellt wird, wodurch die vorgegebenen Abstände der Stützwagen untereinander während des Verfahrens gewährleistet werden. Zweckmäßig ist hierbei, wenn die Trommelkontur von einer entsprechend ausgebildeten Haube mit Abstand umgeben ist, wobei zwischen Trommelkontur und Haube das Zugseil verläuft. Eine exakte Seilführung auf der Kurventrommel kann auch dadurch erfolgen, daß die Kurventrommel getrieblich mit einer Führungsvorrichtung für das auf der Trommelkontur zu führende Zugseil verbunden ist. Seilverschiebungen, Seilverschlingungen oder ein übereinanderlaufendes Seil auf der Kurventrommel werden dadurch mit großer Sicherheit vermieden. Bei Verwendung hoch belastbarer Stahlseile als Zugglieder ermöglichen die zuvor beschriebenen Maßnahmen eine exakte und sehr zuverlässige Abstandsführung der Stützwagen untereinander, so daß der Bandspeicher auch bei schwierigsten Einsatzbedingungen im Walzwerk robust und wartungsfrei arbeitet.

In einer bevorzugten Ausgestaltung der Erfindung ist der Drehmomentenmotor und die damit verbundene Kurventrommel im Bereich des Fahrschemels des Stützwagens angeordnet, vorzugsweise in Höhe der Radachsen des Stützwagens, wobei der Drehmomentenmotor elektrischen Kontakt mit einer im Fundament und zwischen den Radführungen angeordneten stromzuführenden Schiene oder mit einer Kabelgirlande hat. Zweckmäßigerweise sind hierbei die Kurventrommel und der Drehmomentenmotor in der Achsmitte anzuordnen, damit auf die Stützwagen möglichst geringe Querkräfte beim Verfahren einwirken.

Die Erfindung wird anhand eines Ausführungsbeispiels für einen Bandspeicher mit Schlingenwagen und Stützwagen näher beschrieben. Es zeigen
- Figur 1: eine vereinfachte Seitenansicht eines Bandspeichers,
- Figur 2: eine Vorderansicht eines Stützwagens mit Kurventrommel und Drehmomentenmotor,
- Figur 3: eine Ansicht einer Kurventrommel mit einer Vorrichtung zur Seilführung.

Gemäß Fig. 1 besteht der Bandspeicher 1 aus einem Schlingenwagen 2, der von einer motorgetriebenen Seilwinde 3 auf Schienen 4 verfahren wird. Der Schlingenwagen 2 trägt eine Umlenkrolle 5. Am Eingang bzw. Ausgang des Bandspeichers ist eine Zuführrolle 6 bzw. eine Ableitrolle 7 für das zu speichernde Blechband 8 vorgesehen. Zwischen der Zuführrolle 6 bzw. Ableitrolle 7 und dem Schlingenwagen 2 befinden sich mehrere Stützwagen 9 mit Tragrollen 10, 11 für das Blechband, welches als Obertrum 12 bzw. Untertrum 13 über die Tragrollen 10, 11 geführt ist. Die Stützwagen 9 haben Räder 14, die auf den Schienen 4 laufen. Im Bereich des Fahrschemels 29 eines jeden Stützwagens 9 ist gemäß Fig. 2 eine Kurventrommel 15 mit Drehmomentenmotor 16 angeordnet, wobei der Drehmomentenmotor Kontakt hat mit einer Stromschiene 17, die zwischen den Führungsschienen 4 im Fundament 18 angeordnet ist. Der Drehmomentenmotor 16 kann die Stromzuführung auch über eine nicht dargestellte Kabelgirlande erhalten. Die mit dem Drehmomentenmotor 16 in Verbindung stehende Kurventrommel 15 - das Ausführungsbeispiel gemäß Fig. 3 zeigt einen Konus 21 - weist Seilrillen 19 auf, in denen ein Zugseil 20 läuft, welches die Verbindung zwischen Schlingenwagen 2 und Stützwagen 9 sowie zwischen den Stützwagen 9 untereinander bildet. Die Kurventrommel besteht aus einem kurzen zylindrischen Trommelabschnitt 22 mit dem anschliessend ansteigenden Konus 21. Die Seilrillen 19 sind auf dem Konus 21 schraubenförmig eingedreht. Der Konus ist von einer entsprechend ausgebildeten Haube 24 mit Abstand umgeben, wobei zwischen Konus und Haube das Zugseil 20 verläuft. Zusätzlich oder auch gesondert kann die Kurventrommel mit Hilfe einer Verzahnung 25 und einem Ritzel 26 mit einer schraubenförmig genuteten Ritzelwelle 27 mit einer Führungsvorrichtung 28 für das Zugseil 20 getrieblich verbunden sein, um das Zugseil auf dem Konus 21 möglichst exakt zu führung. Dies kann bspw. dadurch erfolgen, daß die Führungsvorrichtung 28 mit einer der Ritzelwelle 27 entsprechenden Innennut versehen ist, so daß die Führungsvorrichtung bei einer Drehung der Kurventrommel respektive bei einer Drehung der Ritzewelle 27 auf dieser um vorgegebene Wege verschoben wird. Die Lagerung von Kurventrommel und Ritzelwelle kann mit in der Praxis üblichen Mitteln vorgenommen werden und ist der Einfachheit halber nicht näher dargestellt.

Ist der Bandspeicher 1 leer, sind die Stützwagen 9 und der Schlingenwagen 2 im Bereich der Zuführrolle 6 bzw. der Ableitrolle 7 zusammengefahren. In diesem Fall ist das verbindenden Zugseil 20 bei jedem einzelnen Stützwagen vollständig auf dem Konus 21 aufgewickelt. Wird der Bandspeicher gefüllt, zieht die motorgetriebene Seilwinde 3 den Schlingenwagen 2 gegen das Bremsmoment der Drehmomentenmotoren 16 auf die Seilwinde zu. Bei diesem Vorgang wird von jeder Kurventrommel das Zugseil 20 um bestimmte Beträge abgewickelt, die dem Verfahrweg der einzelnen Stützwagen 9 entsprechen. Da die Drehmomentmotoren 16 für alle Stützwagen in gleicher Weise ausgelegt sind, werden alle Stützwagen 9 gegen das gleiche Bremsmoment ausgezogen, so daß sich hierdurch - bezogen auf den jeweiligen Verfahrpunkt des Schlingenwagens -gleich große Abstände der Stützwagen 9 untereinander ausbilden. Es wird also ein seillängen-abhängiger Seilzug erreicht.

Wird der Bandspeicher 1 geleert, so wird der Schlingenwagen 2 zurückbewegt, wodurch eine Entlastung des verbindenden Zugseiles zwischen Schlingenwagen 2 und Stützwagen 9 eintritt. Infolge des am Drehmomentenmotor anstehenden Momentes wird das entspannte und sich verkürzende Zugseil 20 auf die Trommelkontur 23 um solche Beträge aufgewickelt, um die der Abstand von Schlingenwagen 2 und Stützwagen 9 abnimmt. Die Entlastung des Zugseiles zwischen Schlingenwagen und Stützwagen führt gleichermaßen zu einer Entlastung des verbindenden Zugseiles zwischen jedem Stützwagen 9. Infolge des an den Drehmomentenmotoren 16 der einzelnen Stützwagen 9 anstehenden konstanten Momentes werden die entlasteten und sich verkürzenden Zugseile zwischen den Stützwagen von den einzelnen Kurventrommeln aufgewickelt. Auf diese Weise stellt sich auch beim Entleeren des Bandspeichers zwischen dem Schlingenwagen 2 und dem nächsten Stützwagen 9 sowie zwischen den Stützwagen 9 untereinander immer der gleiche Abstand ein und zwar in Abhängigkeit von der jeweiligen Position des Schlingenwagens.

## Patentansprüche

1. Bandspeicher für den kontinuierlichen Betrieb von Walzstraßen, insbesondere ein schlingenbildender Bandspeicher (1) für Blechbänder (8) in Bandverarbeitungsanlagen, bestehend aus einem im Sinn einer Schlingenveränderung auf Führungen (4) verfahrbaren Schlingenwagen (2) mit wenigstens einer Umlenkrolle (5) für eine Bandschlinge und mit dem Schlingenwagen (2) durch Zugglieder wie Seile, Ketten oder dergleichen verbundene, mit wenigstens einer Tragrolle (10, 11) für das Band (8) versehene ebenfalls auf Führungen (4) verfahrbare Stützwagen (9), sowie mit wenigstens einer Zuführrolle (6) und einer Ableitrolle (7) für das Band (8),
**gekenzeichnet durch**
eine mindestens an jedem Stützwagen (9) angeordnete mit einem Drehmomentenwiderstand (16) zusammenwirkende Kurventrommel (15), auf deren Trommelmantel als Zugglied ein Zugseil (20) läuft, wobei der Drehmomentenwiderstand (16) einen Drehmomentenmotor mit konstantem Drehmoment ist.

2. Bandspeicher nach Anspruch 1,
**dadurch gekenzeichnet**,
daß das Drehmoment des Drehmomentenmotors einstellbar ist.

3. Bandspeicher nach Anspruch 1 oder 2,
**dadurch gekennzeichnet,**
daß die Kurventrommel (15) eine ansteigende Kontur, vorzugsweise einen ansteigenden Konus aufweist, auf dem das Zugseil (20) bei einem Verfahren des Schlingenwagens (2) aufgewickelt bzw. abgewickelt wird.

4. Bandspeicher nach Anspruch 1, 2 oder 3,
**dadurch gekennzeichnet,**
daß die Kurventrommel (15) aus einem kurzem zylindrischen Trommelabschnitt (22) mit anschließend ansteigender Trommelkontur (23) besteht.

5. Bandspeicher nach mindestens einem der Ansprüche 1 bis 4,
**dadurch gekennzeichnet,**
daß die Trommelkontur (23) schraubenförmig eingedrehte Seilrillen (19) aufweist.

6. Bandspeicher nach mindestens einem der Ansprüche 1 bis 5,
**dadurch gekennzeichnet,**
daß die Trommelkontur (23) von einer entsprechend ausgebildeten Haube (24) mit Abstand umgeben ist, wobei zwischen Trommelkontur (23) und Haube (24) das Zugseil (20) verläuft.

7. Bandspeicher nach einem der vorhergehenden Ansprüche,
**dadurch gekennzeichnet,**
daß die Kurventrommel (15) getrieblich mit einer Führungsvorrichtung (28) für das auf der Trommelkontur (23) zu führende Zugseil (20) verbunden ist.

8. Bandspeicher nach einem der vorhergehenden Ansprüche,
**dadurch gekennzeichnet,**
daß der Drehmomentenmotor (16) und die damit verbundene Kurventrommel (15) im Bereich des Fahrschemels (29) des Stützwagens (9) angeordnet ist, vorzugsweise in Höhe der Radachsen (30) des Stützwagens und daß der Drehmomentenmotor elektrischen Kontakt mit einer im Fundament (18) und zwischen den Radführungen (4) angeordneten stromzuführenden Schiene (17) oder mit einer Kabelgirlande hat.

## Claims

1. Strip accumulator for the continuous operation of rolling mills, especially a loop-forming strip accumulator (1) for sheet-metal strips (8) in strip processing installations, consisting of a looping carriage (2), which is movable on guides (4) in the sense of a loop change, with at least one deflecting roller (5) for a strip loop and with support carriages (9), which are connected with the looping carriage (2) by traction elements such as cables, chains or the like, and provided with at least one support roller (10, 11) for the strip (8) and which are similarly movable on guides (4), as well as with at least one infeed roller (6) and one feed-out roller (7) for the strip (8), characterised by a cam drum (15) which is arranged at least at each support carriage (9), co-operates with a torque resisting device (16) and on the drum shell of which a traction cable (20) runs as traction element, wherein the torque resisting device (16) is a torque motor with constant torque.

2. Strip accumulator according to claim 1, characterised thereby that the torque of the torque motor is settable.

3. Strip accumulator according to claim 1 or 2, characterised thereby that the cam drum (15) has a rising contour, preferably a rising cone, on or from which the traction cable (20) is wound or unwound during travel of the looping carriage (2).

4. Strip accumulator according to claim 1, 2 or 3, characterised thereby that the cam drum (15) consists of a short cylindrical drum section (22) with adjoining rising drum contour (23).

5. Strip accumulator according to at least one of claims 1 to 4, characterised thereby that the drum contour (23) has helical recessed cable grooves (19).

6. Strip accumulator according to at least one of claims 1 to 5, characterised thereby that the drum contour (23) is surrounded at a spacing by a correspondingly formed hood (24), wherein the traction cable (20) runs between drum contour (23) and hood (24).

7. Strip accumulator according to one of the preceding claims, characterised thereby that the cam drum (15) is connected by gearing with a guide device (28) for the traction cable (20) to be guided on the drum contour (23).

8. Strip accumulator according to one of the preceding claims, characterised thereby that the torque motor (16) and the cam drum (15) connected therewith are arranged in the region of the travel bogie (29) of the support carriage (9), preferably at the level of the wheel axles (30) of the support carriage, and that the torque motor has electrical contact with a current-conducting rail (17) arranged in the foundation (18) and between the wheel guides (4) or with a cable garland.

## Revendications

1. Accumulateur de bandes pour le fonctionnement en continu de laminoirs, en particulier un accumulateur à bande (1) formant des boucles pour des bandes en tôle (8) dans des installations de mise en oeuvre de bandes, constitué par un chariot à boucle (2) pouvant être déplacé sur des guides (4) pour pouvoir modifier la boucle, comportant au moins une poulie de déviation (5) pour une boucle de la bande et un chariot d'appui (9) pouvant également être déplacé sur des guides (4), relié au chariot à boucle (2) par des éléments de traction tels que des câbles, des chaînes ou analogues, pourvu d'au moins un rouleau porteur (10, 11) pour la bande ainsi qu'au moins une poulie d'alimentation (6) et une poulie d'évacuation (7) pour la bande (8), caractérisé par au moins une came cylindrique (15) disposé sur chaque chariot d'appui (9), interagissant avec une résistance de couple (16), un câble de traction (20) passant sur l'enveloppe de la came comme élément de traction et la résistance du couple (16) étant un moteur couple présentant un couple constant.

2. Accumulateur de bandes selon la revendication 1, caractérisé en ce que le couple du moteur couple est réglable.

3. Accumulateur de bandes selon la revendication 1 ou 2, caractérisé en ce que la came cylindrique (15) présente un contour croissant, de préférence un cône croissant, autour duquel le câble de traction (20) peut être enroulé ou déroulé lors du déplacement du chariot à boucle (2).

4. Accumulateur de boucles selon la revendication 1, 2 ou 3, caractérisé en ce que la came cylindrique (15) est constituée par une courte section (22) de came cylindrique suivi d'un contour (23) de came croissant.

5. Accumulateur de boucles selon au moins une quelconque des revendications 1 à 4, caractérisé en ce que le contour de la came (23) présente des rainures (19) tournées en forme de vis.

6. Accumulateur de boucles selon au moins une quelconque des revendications 1 à 5, caractérisé en ce que le contour (23) de la came est entouré à une certaine distance par un capot (24) exécuté de manière correspondante, le câble de traction (20) passant entre le contour (23) de la came et la capot (24).

7. Accumulateur de bande selon une quelconque des revendications précédentes, caractérisé en ce que la came cylindrique (15) est reliée de manière fonctionnelle à une dispositif de guidage (28) pour le câble de traction (20) guidé sur le contour (23) de la came.

8. Accumulateur de bandes selon une quelconque des revendications précédentes, caractérisé en ce que le moteur couple (16) et la came cylindrique (15) qui y est reliée est disposé à proximité du faux-châssis (29) du chariot d'appui (9), de préférence à hauteur des axes radiaux (30) du chariot d'appui et en ce que le moteur couple est relié électriquement avec un rail d'alimentation électrique (17) ou une guirlande de câble disposé dans les fondations (18) et entre les guides (4) des roues.
